# EUROPÄISCHE PATENTSCHRIFT

(11) **EP 1 184 332 B1**
(45) Veröffentlichungstag und Bekanntmachung des Hinweises auf die Patenterteilung: **14.06.2006**
(21) Anmeldenummer: 01117665.8
(22) Anmeldetag: 25.07.2001
(51) Int. Cl.: B66F 7/02

(54) **Fahrzeug-Hebebühne**
Lifting platform for vehicles
Pont élévateur de véhicule

(30) Priorität: 31.08.2000 DE 20015061 U
(43) Veröffentlichungstag der Anmeldung: 06.03.2002
(73) Patentinhaber: MAHA Maschinenbau Haldenwang GmbH & Co. KG, 87490 Haldenwang (DE)
(72) Erfinder: Rauch, Winfried, 87490 Haldenwang (DE)
(74) Vertreter: Beetz & Partner

(56) Entgegenhaltungen:
- DE-A- 2 643 719
- FR-A- 1 050 578
- FR-A- 1 051 805
- FR-A- 1 145 939
- FR-A- 2 243 143
- US-A- 4 022 428

## Beschreibung

Die Erfindung betrifft Fahrzeug-Hebebühnen der im Oberbegriff der Patentansprüche 1 bzw. 6 jeweils angegebenen Gattung.

Derartige Hebebühnen werden in Werkstätten, Inspektionsbetrieben usw. zur Durchführung von Wartungs-, Reparatur- und Prüfarbeiten von Kraftfahrzeugen eingesetzt. Ein in die Hebebühne eingefahrenes Kraftfahrzeug wird in eine vom Monteur gewünschte Höhe angehoben, um Arbeiten am Unterbau des Fahrzeugs bequemer ausführen zu können. Herkömmliche Hebebühnen für Kraftfahrzeuge arbeiten in der Regel nach dem Hubstempelprinzip, dem Hubscherenprinzip oder dem Zahnstangen- bzw. Schraubspindelprinzip. Obwohl derartige Hebebühnen in ihren verschiedensten Ausführungen den betriebstechnischen Anforderungen der Praxis voll genügen, sind ihre Gestehungskosten erheblich, was im Wesentlichen durch die technisch anspruchsvollen Hubsysteme verursacht wird.

Aus der US 4,022,428 ist eine Hebebühne für Kraftfahrzeuge bekannt, deren zwei Ständer über je einen Ständerfuß im Bodenfundament verankert sind. An der Innenseite jedes Ständers ist eine Vertikalführung kippfrei und vertikal verschiebbar angeordnet, an der ein horizontaler teleskopartig verstellbarer Tragarm mit einem endseitigen Auflager befestigt ist. Am oberen Ende eines Ständers befindet sich ein von einem Elektromotor und einem Getriebe gebildetes Antriebsaggregat, das eine Seiltrommel antreibt. Mehrere parallele Stahlseile sind mit ihren unteren Enden an der Vertikalführung dieses Ständers befestigt, sodass durch Drehen der Seiltrommel diese Vertikalführung angehoben und abgesenkt wird. Zum gleichgerichteten Anheben und Absenken auch der zweiten Vertikalführung mit ihrem Tragarm sind beide Vertikalführungen durch ein Seil miteinander verbunden, das von der ersten Vertikalführung über eine erste untere Umlenkrolle, einen zwischen beiden Ständern ausgebildeten Bodenkanal, eine zweite untere Umlenkrolle im Unterteil des zweiten Ständers und eine dritte Umlenkrolle im oberen Teil des zweiten Ständers zu der zweiten Vertikalführung läuft. Obgleich durch dieses Verbindungsseil eine Kraftübertragung vom Antriebsaggregat auf beide Vertikalführungen sichergestellt ist, können durch die relativ große Länge des Verbindungsseils und dessen Dehnung Positionsabweichungen der beiden Vertikalführungen mit ihren Tragarmen auftreten, die zu gefährlichen Schieflagen eines angehobenen Fahrzeugs führen würden. Zur Vermeidung dieser Probleme sind bei dieser bekannten Hebebühne technisch komplexe und damit kostenaufwendige Sicherungssysteme notwendig.

Ferner sind sog. Unterflur-Hebebühnen für zweispurige Kraftfahrzeuge in einer Vielzahl von Ausführungen bekannt, die ebenfalls in Reparatur- und Inspektionsbetrieben zum Anheben eines eingefahrenen Kraftfahrzeugs eingesetzt werden. Diese Hebebühnen weisen regelmäßig eine Kassette auf, die in einer schmalen Grube im Bodenfundament festgelegt, z.B. einbetoniert ist. In dieser Kassette sind an deren Schmalseiten zwei Hubstempel installiert, die an ihren oberen aus der Grube vorstehenden Enden Fahrzeugauflager in Form von Auffahr-Flachträgern oder von teleskopartigen Tragarmen aufweisen. Jedem Hubstempel ist ein hydraulischer Hubzylinder zugeordnet, dessen Kolben bei Druckbeaufschlagung ausfährt und den zugehörigen Hubstempel in ortsfest installierten Führungen nach oben verschiebt. Zur Synchronisation der Hub- und Senkbewegun gen der beiden Hubstempel können deren untere Enden durch starre oder gelenkige Querholme miteinander verbunden sein. Aufgrund verschärfter Umweltschutzbestimmungen kann sich die Verwendung von Hydraulikzylindern bei derartigen Unterflur-Hebebühnen als problematisch erweisen, weil ein Einsickern von evt. ausgetretenem Lecköl in den Untergrund unbedingt vermieden werden muss, was durch eine langlebige und damit technisch aufwendige Abdichtung der Kassette erreicht wird. In verschiedenen Gebieten mit intensiveren Bodenerschütterungen, z.B. durch Erdbeben, werden hydraulische Unterflur-Hebebühnen nicht oder nur mit extrem hohen Sicherheitsauflagen zugelassen. Dieser Problematik trägt eine aus der DE-36 14 372 A bekannte Unterflur-Hebebühne Rechnung, deren beide in Führungsrohren geführte Hubstempel durch eine untere Verbindungsstrebe starr miteinander verbunden sind. In der Mitte der Verbindungsstrebe ist eine Mutter angebracht, die mit einer Gewindespindel zusammenwirkt. Zum Anheben und Absenken der Stempel wird die Gewindespindel von einem Elektromotor über einen Endlosriemen angetrieben.

Ferner sind eine Vielzahl von unterschiedlichen Hebesystemen auch in Unterflur-Bauweise bekannt, die flexible Zugorgane, wie Gliederketten, Seile, Gurte od. dgl., als Zugorgane zum Anheben von z.B. Plattformen, Sperrschiebern usw. verwenden (DE 2 317 695 A, FR 1 145 939).

Aufgabe der Erfindung ist es, eine technisch einfache Hebebühne für Fahrzeuge zu schaffen, die bei geringem Platzbedarf kostengünstig hergestellt und wartungsarm betrieben werden kann, daneben aber auch die bestehenden Sicherheitsanforderungen voll erfüllt.

Diese Aufgabe wird bei einer sog. Ständer-Hebebühne durch die im Anspruch 1 angegebenen Merkmale und bei einer sog. Unterflur-Hebebühne durch die im Anspruch 6 angegebenen Merkmale gelöst.

Die erfindungsgemäße Zwei-Ständer-Hebebühne zeichnet sich dadurch aus, dass jeweils ein gesonderter Zugstrang pro Ständer vorgesehen ist, wobei bei Verwendung nur eines einzigen Antriebsaggregats dessen Drehmoment auf die Treibglieder der beiden gleichartigen Zugstränge gleichmäßig verteilt wird, um auf die jeweiligen Tragarme gleich große Hubkräfte auszuüben und deren Gleichlauf sicherzustellen. Diese Drehmomentverzweigung wird auf einfache Weise durch die Welle erreicht, die sich zwischen den Ständern erstreckt und über ein mit dem Antriebsaggregat über einen Getriebezug gekoppeltes Antriebsglied, z.B. einem Kettenrad angetrieben wird. Um einen ausreichenden Freiraum für die Fahrzeuge zu gewährleisten, kann die Welle entweder an oberen Verlängerungen der beiden Ständer oder aber am unteren Ständerende ggf. in oder unter dem Bodenniveau angeordnet sein. Entsprechendes gilt für das Antriebsaggregat, das zusammen mit seinen Getriebeelementen entweder am oberen Ende eines Ständers oder aber an dessen unteren Teil angeordnet sein kann.

Eine zweckmäßige Weiterbildung der Erfindung zeichnet sich dadurch aus, dass das Antriebsaggregat selbst oder aber ein Hilfsantrieb auch manuell betätigt werden kann, um ein angehobenes Fahrzeug bei einer Betriebsstörung des motorischen Hubsystems von Hand absenken zu können.

Gemäß einer anderen Weiterbildung der Erfindung sind Bremseinrichtungen für jeden Tragarm vorgesehen, die beim Auftreten eines kritischen Betriebszustands, z.B. bei einem Bruch des Zugstranges oder bei einer überhöhten Absinkgeschwindigkeit, automatisch aktiviert werden und die Tragarme stillsetzen.

Schließlich kann noch eine zusätzliche Gleichlaufkontrolle vorgesehen sein, die z.B. einen Nothalt auslöst, wenn die beiden Tragarme mit unterschiedlichen Geschwindigkeiten verfahren werden und/oder sich in unterschiedlichen Höhenlagen befinden.

Als Zugstrang können handelsübliche Stahlseile, Gurte, Gliederketten od. dgl. verwendet werden, die in verschiedensten Ausführungen und Stärken kostengünstig erhältlich sind. Gleiches gilt für die weiteren Bauteile des Hubsystems.

Schließlich kann bei dem erfindungsgemäßen Hebesystem auch das sogenannte Flaschenzugprinzip angewandt werden, wobei der Zugstrang über ein am Tragarm gelagertes Umlenkglied geführt ist, über eine am oberen Ende des Ständers gelagerte Rolle bzw. ein Kettenrad läuft und auf eine am unteren Ständerende angeordnete angetriebene Trommel oder dergleichen aufgewickelt wird. Daneben ist auch die Verwendung einer Endloskette als Zugorgan möglich.

Weitere Besonderheiten und Vorzüge der erfindungsgemäßen Hebebühne ergeben sich aus der folgenden Beschreibung von Ausführungsbeispielen anhand der Zeichnung. Es zeigen:
- Fig. 1: eine Zwei-Ständer-Hebebühne in schematischer Frontansicht;
- Fig. 2: eine andere Ausführung der Hebebühne, ebenfalls in schematischer Frontansicht;
- Fig. 3: eine Unterflur-Hebebühne in schematischer Frontansicht.

Die Zwei-Ständer-Hebebühne nach Fig. 1 ist für zweispurige Fahrzeuge, insbesondere Pkws, konzipiert und verfügt über zwei Ständer 1a, 1b, die über einen zugehörigen Fuß 2a, 2b fest im Bodenfundament 3 verankert sind. An jedem Ständer 1a, 1b ist ein horizontaler Tragarm 4a, 4b vertikal verfahrbar angeordnet. Jeder Tragarm 4a, 4b ist teleskopartig verlängerbar und weist an seinem Ende ein Auflager 5a, 5b auf. Endseitig ist jeder Tragarm 4a, 4b an einer Vertikalführung 6a, 6b befestigt, die bei der dargestellten Ausführung den jeweiligen Ständer 1a, 1b zumindest teilweise umschließt, wobei die Länge dieser Führungen 6a, 6b eine kippfreie Halterung der Tragarme 4a, 4b auch bei aufstehendem Fahrzeug sowie deren leichtgängige Verschiebungen gewährleistet.

An jedem Ständer 1a, 1b befindet sich ein stabiler Verlängerungsholm 7a, 7b mit jeweils einem oberen Lager 8a, 8b für eine Querwelle 9, die an ihrem in Fig. 1 rechten Ende ein Kettenrad 10 trägt. Im oberen Endbereich des in Fig. 1 rechten Verlängerungsholms 7b ist ein Antriebsaggregat in Form eines Elektromotors 11 installiert, der über ein Kettenrad 12 und eine über beide Kettenräder 10 und 12 laufende Endloskette 13 die Querwelle 9 in Drehbewegung versetzt. Über zwei auf der Querwelle 9 fest montierte Scheiben 14a, 14b läuft jeweils ein Zugstrang 15a, 15b, der ein Stahlseil, ein Gurt oder auch eine Gliederkette sein kann. Bei dem dargestellten Ausführungsbeispiel ist jeder Zugstrang 15a, 15b ein Stahlseil, das mit seinem einen Ende über einen Anschluß 16a, 16b an der zugehörigen Vertikalführung 6a, 6b befestigt ist und dessen jeweils anderer Endteil an der zugehörigen Scheibe bzw. Trommel 14a, 14b festgelegt ist.

Durch Einschalten des E-Motors 11 wird über den Kettentrieb 10 bis 13 die Querwelle 9 zusammen mit den beiden Scheiben bzw. Trommeln 14a, 14b in Drehbewegung versetzt, so daß beide Zugstränge 15a, 15b mit gleicher Geschwindigkeit aufgewickelt und dadurch die beiden Tragarme 4a, 4b synchron angehoben werden. Die Absenkbewegung der Tragarme 4a, 4b erfolgt zweckmäßig durch ihr Eigengewicht bzw. das zusätzliche Gewicht eines aufliegenden Fahrzeugs mit durch eine Bremse oder den E-Motor 11 vorgegebener Geschwindigkeit.

In Fig. 2 ist lediglich der rechte Teil einer Hebebühne schematisch dargestellt, deren zweiter Ständer mit den Zusatzaggregaten entsprechend der Ausführung nach Fig. 1 gleich ausgebildet ist. Der E-Motor 11 ist hier zusammen mit dem Kettentrieb 10, 12, 13 in einem kastenförmigen Gehäuse am unteren Ende des als Hohlprofil ausgeführten Ständers 1b angeordnet. Entsprechend verläuft die Querwelle 9 in einer im Bodenfundament 3 ausgebildeten Rinne 21, die durch eine Platte 22 abgedeckt ist. Auf den beiden Endteilen der Querwelle sitzen drehfest Trommeln, von denen hier nur die rechtsseitige Trommel 14b dargestellt ist. Wie beim Ausführungsbeispiel nach Fig. 1 werden auf diese hier zumindest teilweise innerhalb des Ständer-Hohlprofils angeordneten Trommeln 14 beim Anheben und Absenken der Tragarme 4b die entsprechenden Teilstücke des jeweils zugehörigen Zugstranges 15b aufgewickelt. Bei dem Ausführungsbeispiel nach Fig. 2 wird als Zugstrang ebenfalls ein innerhalb des Hohlprofils verlaufendes Stahlseil 15b verwendet, das mit einem Ende bei 16b am unteren Teil der Vertikalführung 6b fixiert ist und über eine im oberen Endbereich des Ständers 1b drehbar gelagerte Umlenkscheibe 23 läuft, wobei der gestrichelt dargestellte Strangteil dann auf die bodenseitig angeordnete Trommel 14b aufgewickelt wird.

Insbesondere bei der Ausführung nach Fig. 2 läßt sich das sogenannte Flaschenzugprinzip auf einfache Weise anwenden, indem das eine Ende des Zugseils 15b im oberen Teil des Ständers 1b fixiert wird und in der Längsführung 6b eine weitere Umlenkrolle angeordnet wird, über welche das Stahlseil dann zur oberen Umlenkscheibe 23 läuft.

Die Ausführung nach Fig. 2 erfordert zwar durch die im Bodenfundament auszuarbeitende Rinne 21 und deren Abdeckung einen vermehrten Herstellungsaufwand, bietet aber den Vorteil, daß der Freiraum zwischen den beiden Ständern nicht durch die bei der Ausführung nach Fig. 1 querlaufende Welle 9 begrenzt wird und die Ständer selbst auch keine Verlängerungen aufweisen.

Die in Fig. 3 dargestellte Unterflur-Hebebühne weist zwei Vertikalträger 25a, 25b auf, an deren oberen Enden je ein horizontaler Tragarm 4a, 4b mit teleskopartig verstellbarem Auflager 5a, 5b befestigt ist. Im oberen Teil einer Grube 26 im Bodenfundament 3 ist ein - schematisch angedeutetes - Traggerüst 27 befestigt, an dem Führungen 28a, 28b für jeden Vertikalträger 25a, 25b fixiert sind. Zweckmäßig ist das Traggerüst 27 mit den Führungen 28a, 28b und den weiteren Aggregaten als vormontierte Baueinheit ausgeführt, so daß sie auf einfache Weise in die Grube 26 eingebaut und verankert werden kann. Die unteren Enden der beiden Vertikalträger 25a, 25b sind durch einen formsteifen Querholm 29 fest miteinander verbunden, der einen Gleichlauf der Vertikalträger bei ihren Hub- und Senkbewegungen gewährleistet. An diesem Querholm 29 sind zwei als Stahlseile 30a, 30b ausgeführte Zugstränge mit ihren unteren Enden angeschlagen, die jeweils parallel zu einem zugehörigen Vertikalträger 25a, 25b verlaufen. Die oberen Enden der Stahlseile 30a, 30b sind an je einer Trommel 31a, 31b festgelegt, die beide auf einer gemeinsamen Welle 32 befestigt sind. Diese Welle 32 läuft in endseitigen ortsfesten Lagern 33a, 33b, die am Traggerüst 27 montiert sein können. Zum Antrieb der Welle 32 dient ein E-Motor 34, der am Traggerüst 27 gegebenenfalls zusammen mit einem integrierten Getriebe montiert und mit der Welle 32 über einen Kettentrieb 35 verbunden ist. Die Grube 26 ist mit einer oberen Abdeckung 36 versehen.

Entsprechend den Ausführungen nach Fig. 1 und 2 kann auch die Unterflur-Hebebühne nach Fig. 3 mit sicherheits- bzw. betriebstechnisch zweckmäßigen Aggregaten, wie einer elektronischen Steuerung mit und ohne Positionssensoren, Strang-Bremse, etc., ausgerüstet sein.
Weiterhin können die dargestellten Ausführungen mit einem manuell betätigbaren Hilfsantrieb versehen sein, der bei einer Störung des elektrischen Antriebsaggregats ein langsames Absenken des Fahrzeugs auf den Fundamentboden ermöglicht.

## Patentansprüche

1. Hebebühne für zweispurige Fahrzeuge mit
- mindestens zwei Ständern (1a, 1b), die mit ihrem unteren Ende über je einen zugehörigen Fuß (2a, 2b) im Bodenfundament (3) fest verankert sind,
- je einer an jedem Ständer (1a, 1b) kippfrei und verschiebbar angeordneten Vertikalführung (6a, 6b),
- mindestens einem horizontalen Tragarm (4a, 4b) pro Ständer (1a, 1b), der an der zugehörigen Vertikalführung (6a, 6b) befestigt ist und an seinem freien Ende ein Auflager (5a, 5b) trägt,
- einem an einem Ständer (1a) angeordneten Antriebsaggregat (10 bis 13), das einen Elektromotor (11), ein Getriebe (12, 13) und eine drehbar gelagerte Trommel (14) enthält, und
- einem flexiblen Zugstrang (15), dessen eines Ende an der Trommel (14) und dessen anderes Ende an der zugehörigen Vertikalführung (6) befestigt ist,
**dadurch gekennzeichnet, dass**
- beide Ständer (1a, 1b) an ihren oberen oder unteren Enden durch eine Welle (9) fest miteinander verbunden sind, die über das Getriebe (12, 13) vom Elektromotor (11) antreibbar ist,
- auf der Welle (9) zwei Trommeln (14a, 14b) befestigt sind,
- zwischen jeder Trommel (14a, 14b) und der zugehörigen Vertikalführung (6a, 6b) je ein Zugstrang (15a, 15b) zum synchronen Anheben und Absenken beider Vertikalführungen (6a, 6b) vorgesehen ist und
- eine Überwachungseinrichtung vorgesehen ist, die bei anormalen Betriebszuständen das Antriebsaggregat (10 - 13) stillsetzt und eine Bremseinrichtung aktiviert.

2. Hebebühne nach Anspruch 1,
**dadurch gekennzeichnet, dass**
die flexiblen Zugstränge (15a, 15b) Seilzüge, Gurte oder Gliederketten sind.

3. Hebebühne nach Anspruch 1 oder 2,
**dadurch gekennzeichnet, dass**
das Antriebsaggregat (11) am oberen Ende eines Ständers (1b) angeordnet ist und die Welle (9) die beiden oberen Enden beider Ständer (1a,1b) miteinander verbindet.

4. Hebebühne nach Anspruch 1 oder 2,
**dadurch gekennzeichnet, dass**
das Antriebsaggregat (11) am unteren Ende eines Ständers (1b) und die Welle (9) auf oder im Bodenfundament (3) angeordnet sind, wobei der Zugstrang über eine Umlenkung (23) am oberen Ende des jeweiligen Ständers läuft.

5. Hebebühne nach einem der vorhergehenden Ansprüche,
**gekennzeichnet durch**
eine Bremseinrichtung für jeden der beiden Ständer (4a, 4b), die bei Überschreiten einer vorgegebenen Absinkgeschwindigkeit mindestens eines Tragarms automatisch anspricht.

6. Unterflur-Hebebühne für zweispurige Fahrzeuge mit
- zwei in einer Grube (26) heb- und senkbaren Vertikalträgern (25a, 25b), die in ortsfesten Führungen (28a, 28b) im oberen Bereich der Grube (26) geführt sind, und deren untere Enden durch einen formsteifen Querholm (29) fest miteinander verbunden sind,
- mindestens einem am oberen Ende jedes Vertikalträgers (25a, 25b) befestigten horizontalen Tragarm (4a, 4b), an dessen freiem Ende ein verstellbares Auflager (5a, 5b) befestigt ist, und
- einem im oberen Teil der Grube (26) angeordneten Antriebsaggregat, das einen Elektromotor (34) und ein Getriebe (35) enthält,
**gekennzeichnet durch**
- eine im oberen Teil der Grube (26) zwischen den beiden Führungen (28a, 28b) in zwei ortsfesten Lagern (33a, 33b) gelagerte und mit dem Getriebe (26) gekuppelte Welle (32), auf der zwei Trommeln (31a, 31b) befestigt sind,
- zwei flexible Zugstränge (30a, 30b), von denen jeder mit seinem unteren Ende am Querholm (29) befestigt und zum Anheben und Absenken des Querholms (29) mit den beiden Vertikalträgern (25a, 25b) auf je eine Trommel (31a, 31b) auf- und abwickelbar ist, und
- eine Überwachungseinrichtung, die bei anormalen Betriebszuständen das Antriebsaggregat (34, 35) stillsetzt und eine Bremseinrichtung aktiviert.

7. Hebebühne nach einem der vorhergehenden Ansprüche,
**gekennzeichnet durch**
einen manuell betätigbaren Absenktrieb zum Absenken der Tragarme (4a, 4b) bei inaktivem Antriebsaggregat.

8. Hebebühne nach einem der vorhergehenden Ansprüche,
**dadurch gekennzeichnet, dass**
die Bremseinrichtung mindestens einen Bremsklotz aufweist, der mit der jeweiligen Vertikalführung des Ständers bzw. Vertikalträgers zusammenwirkt.

9. Hebebühne nach einem der vorhergehenden Ansprüche,
**dadurch gekennzeichnet, dass**
eine Sicherheitseinrichtung formschlüssige Arretierelemente, wie Steckbolzen, enthält.

10. Hebebühne nach einem der vorhergehenden Ansprüche,
**dadurch gekennzeichnet, dass**
die Überwachungseinrichtung an den Ständern angeordnete Positionsdetektoren, z.B. Induktionsmeßlatten, aufweist.

## Claims

1. Lifting platform for two track vehicles comprising
- at least two columns (1a, 1b) fixedly anchored in the floor bed (3) via an associated base (2a, 2b), respectively,
- a vertical guide (6a, 6b) provided on each column (1a, 1b), respectively, so as to be shiftable but not pivotable,
- at least one horizontal support arm (4a, 4b) per column (1a, 1b) which is attached to the associated vertical guide (6a, 6b) and carries a support (5a, 5b) on its free end,
- a prime mover (10 to 13) provided on one column (1a) and comprising an electric motor (11), a transmission (12, 13) and a rotatably supported barrel (14), and
- a flexible traction cable (15) the one end of which is attached to the barrel (14) and the other end of which is attached to the associated vertical guide (6),
**characterised in that**
- the upper or lower ends of both columns (1a, 1b) are fixedly connected to each other by means of a shaft (9) drivable by the electric motor (11) via the transmission (12, 13),
- two barrels (14a, 14b) are fixed to the shaft (9),
- a respective traction cable (15a, 15b) for synchronously lifting and lowering the two vertical guides (6a, 6b) is provided between each barrel (14a, 14b) and the associated vertical guide (6a, 6b), and
- a monitoring means is provided which deactivates the prime mover (10 to 13) and activates a braking means in case of abnormal operation conditions.

2. Lifting platform according to claim 1,
**characterised in that** the flexible traction cables (15a, 15b) are cables, belts or link chains.

3. Lifting platform according to claim 1 or 2,
**characterised in that**
the prime mover (11) is provided on the upper end of a column (1b) and the shaft (9) connects the two upper ends of the two columns (1a, 1b).

4. Lifting platform according to claim 1 or 2,
**characterised in that**
the prime mover (11) is disposed at the lower end of a column (1b) and the shaft (9) is provided on or in the floor bed (3), the traction cable being passed over a deflection (23) provided at the upper end of the respective column.

5. Lifting platform according to one of the preceding claims,
**characterised by**
braking means for each of the two columns (4a, 4b) which are automatically activated when a predetermined sinking speed of at least one support arm is exceeded.

6. Underfloor lifting platform for two track vehicles comprising
- two vertical beams (25a, 25b) liftable from and lowerable into a pit (26), guided in stationary guides (28a, 28b) in the upper section of the pit (26) and having lower ends which are fixedly connected to each other by means of a rigid transverse bar (29),
- at least one support arm (4a, 4b) fixed to the upper end of each vertical beam (25a, 25b) and carrying an adjustable support (5a, 5b) on its free end,
- a prime mover provided in the upper portion of the pit (26) and comprising an electric motor (34) and a transmission (35),
**characterised by**
- a shaft (32) supported in two stationary bearings (33a, 33b) between the two guides (28a, 28b) in the upper portion of the pit (26) and coupled to the transmission (35), two barrels (31a, 31b) being attached to said shaft (32),
- two flexible cables (30a, 30b) each of which is attached to the transverse bar (29) at its lower end and can be wound onto and unwound from a respective barrel (31a, 31b) to lift and lower the transverse bar (29) including the two vertical beams (25a, 25b), and
- a monitoring means deactivating the prime mover (34, 35) and activating a braking means in case of abnormal operating conditions.

7. Lifting platform according to one of the preceding claims,
**characterised by**
a manually operable lowering drive to lower the support arms (4a, 4b) when the prime mover is deactivated.

8. Lifting platform according to one of the preceding claims,
**characterised in that**
the braking means comprises at least one brake block cooperating with the respective vertical guide of the column or vertical beam.

9. Lifting platform according to one of the preceding claims,
**characterised in that**
a safety means comprises positive locking elements such as a locking bolt.

10. Lifting platform according to one of the preceding claims,
**characterised in that**
the monitoring means comprises position detectors, e.g. induction staffs, provided on the columns.

## Revendications

1. Pont élévateur pour véhicules bi-voie avec
- au moins deux montants (1a, 1b) fixement ancrés chacun dans les fondations au sol (3) par un pied (2a, 2b) correspondant à leur extrémité inférieure,
- un guidage vertical (6a, 6b) disposé sur chaque montant (1a, 1b), non basculant et déplaçable,
- au moins un bras de support horizontal (4a, 4b) par montant (1a, 1b), fixé sur le guidage vertical (6a, 6b) correspondant et supportant un appui (5a, 5b) à son extrémité libre,
- un groupe d'entraînement (10 à 13) disposé sur un montant (1a), comprenant un moteur électrique (11), un engrenage (12, 13) et un tambour rotatif (14) monté sur palier,
et
- une ligne de traction flexible (15) dont une extrémité est fixée sur le tambour (14) et dont l'autre extrémité est fixée sur le guidage vertical (6) correspondant,
**caractérisé en ce que**
- les deux montants (1a, 1b) sont fixement reliés par un arbre (9) à leurs extrémités supérieures ou inférieures, lequel peut être entraîné par le moteur électrique (11) via l'engrenage (12, 13),
- deux tambours (14a, 14b) sont fixés sur l'arbre (9),
- une ligne de traction (15a, 15b) est prévue entre chaque tambour (14a, 14b) et le guidage vertical (6a, 6b) correspondant, pour le levage et l'abaissement synchrones des deux guidages verticaux (6a, 6b),
- un dispositif de surveillance est prévu, lequel arrête le groupe d'entraînement (10 à 13) et active un dispositif de freinage en cas d'état de service anormal.

2. Pont élévateur selon la revendication 1,
**caractérisé en ce que**
les lignes de traction flexibles (15a, 15b) sont des câbles, des courroies ou des chaînes articulés.

3. Pont élévateur selon la revendication 1 ou 2,
**caractérisé en ce que**
le groupe d'entraînement (11) est disposé à l'extrémité supérieure d'un montant (1b), et **en ce que** l'arbre (9) relie entre elles les deux extrémités supérieures des deux montants (1a, 1b).

4. Pont élévateur selon la revendication 1 ou 2,
**caractérisé en ce que**
le groupe d'entraînement (11) est disposé à l'extrémité inférieure d'un montant (1b), et **en ce que** l'arbre (9) est disposé sur ou dans les fondations au sol (3), la ligne de traction passant par un renvoi (23) sur l'extrémité supérieure.du montant correspondant.

5. Pont élévateur selon l'une des revendications précédentes,
**caractérisé par**
un dispositif de freinage pour chacun des deux montants (4a, 4b), réagissant automatiquement au dépassement d'une vitesse d'abaissement prescrite d'un bras de support au moins.

6. Pont élévateur enterré pour véhicules bi-voie avec
- deux poutres verticales (25a, 25b) pouvant être élevées et abaissées dans une fosse (26), guidées dans des guidages fixes (28a, 28b) dans la partie supérieure de la fosse (26), et dont les extrémités inférieures sont fixement reliées entre elles par une traverse de forme rigide (29),
- au moins un bras de support horizontal (4a, 4b) fixé à l'extrémité supérieure de chaque poutre verticale (25a, 25b), à l'extrémité libre duquel est fixé un appui mobile (5a, 5b), et
- un groupe d'entraînement disposé dans la partie supérieure de la fosse (26), comprenant un moteur électrique (34) et un engrenage (35),
**caractérisé par**
- un arbre (32) monté sur deux paliers fixes (33a, 33b) entre les deux guidages (28a, 28b) dans la partie supérieure de la fosse (26), et accouplé à l'engrenage (26), sur lequel sont fixés deux tambours (31a, 31b),
- deux lignes de traction flexibles (30a, 30b), chacune d'entre elles étant fixée à la traverse (29) par son extrémité inférieure et étant enroulable et déroulable sur un tambour (31a, 31b) pour le levage et l'abaissement de la traverse (29) avec les deux poutres verticales (25a, 25b), et
- un dispositif de surveillance, lequel arrête le groupe d'entraînement (34, 35) et active un dispositif de freinage en cas d'état de service anormal.

7. Pont élévateur selon l'une des revendications précédentes,
**caractérisé par**
une transmission d'abaissement pouvant être actionnée manuellement pour l'abaissement des bras de support (4a, 4b) lorsque le groupe moteur est désactivé.

8. Pont élévateur selon l'une des revendications précédentes,
**caractérisé en ce que**
le dispositif de freinage comporte au moins un sabot de frein coopérant avec le guidage vertical correspondant du montant ou de la poutre verticale.

9. Pont élévateur selon l'une des revendications précédentes,
**caractérisé en ce qu'**
un dispositif de sécurité comprend des éléments de blocage par engagement positif, tels que des axes enfichables.

10. Pont élévateur selon l'une des revendications précédentes,
**caractérisé en ce que**
le dispositif de surveillance comporte des détecteurs de position disposés sur les montants, tels que mires à induction.
